# EUROPÄISCHE PATENTSCHRIFT

(11) **EP 0 696 332 B1**
(45) Veröffentlichungstag und Bekanntmachung des Hinweises auf die Patenterteilung: **14.05.1997**
(21) Anmeldenummer: 94911182.7
(22) Anmeldetag: 16.03.1994
(51) Int. Cl.: D02H 3/00

(54) **VERFAHREN ZUM SCHÄREN VON FÄDEN**
THREAD WARPING PROCESS
PROCEDE D'OURDISSAGE DE FILS

(30) Priorität: 30.04.1993 DE 4314393
(43) Veröffentlichungstag der Anmeldung: 14.02.1996
(62) Teilanmeldung aus: 96117316.8
(73) Patentinhaber: KARL MAYER TEXTILMASCHINENFABRIK GmbH, D-63179 Obertshausen (DE)
(72) Erfinder: LENZEN, Josef, D-48249 Dülmen (DE); WISNIEWSKI, Herbert, D-48653 Coesfeld-Lette (DE); HEUERMANN, Josef, D-48727 Billerbeck (DE)
(74) Vertreter: Knoblauch, Ulrich, Dr.-Ing.
(86) Internationale Anmeldenummer: EP9400826
(87) Internationale Veröffentlichungsnummer: WO9425652

(56) Entgegenhaltungen:
- EP-A- 0 423 067
- DE-A- 3 432 276
- DE-A- 3 702 293
- DE-C- 4 007 620
- DE-U- 9 112 257

## Beschreibung

Die Erfindung betrifft ein Verfahren zum Schären von Fäden nach dem Oberbegriff des Anspruchs 1.

Ein Verfahren zum Schären von Fäden auf eine Schärtrommel einer Schärmaschine ist aus der DE-OS 37 02 293 bekannt. Bei diesem Verfahren wird ein Schärriet in Abhängigkeit von der anwachsenden Wickeldicke relativ zur Schärtrommel verschoben, indem beim Schären des ersten Bandes mit vorgegebenem Schärschlittenvorschub der Wickelumfang von einem Tastorgan bei Stillstand der Schärtrommel abgetastet und dabei dessen Verstellweg während einer Meßwickelphase in Abhängigkeit von der Anzahl der Umdrehungen der Schärtrommel gemessen wird. Danach wird beim Schären des Restes des ersten Schärbandes und nach dem Kopieren des Meßwickels beim Schären der Folgebänder der Vorschub des Schärschlittens beim Schären des Restes der Folgebänder entsprechend dem gemessenen Verstellweg korrigiert. Zunächst wird beim Schären des ersten Bandes vor dem Schären des Meßwickels ein Basiswickel mit einem vorgegebenen Schärschlittenvorschub geschärt und dessen Wickelumfang vom Tastorgan abgetastet, dessen Verstellweg in Abhängigkeit von der Anzahl der Umdrehungen gemessen wird. Dann wird das Tastorgan entsprechend des beim Schären des Basiswickels gemessenen Verstellwegs justiert und aus der Differenz zwischen dem gemessenen Verstellweg beim Meßwickel und dem gemessenen Verstellweg beim Basiswickel ein zum Schären des Restes des ersten Bandes vorgesehener korrigierter Vorschub ermittelt. Alle weiteren Schärbänder werden wie das erste Band hinsichtlich des Basis- und Meßwickels mit dem vorgegebenen Vorschub und der Restwickel mit dem korrigierten Schärschlittenvorschub geschärt.

Der Nachteil des bekannten Verfahrens besteht darin, daß ein stufiger Wickel auf Grund des dreiteiligen Aufbaus des ersten Schärbandes entsteht. Ein weiterer Nachteil besteht außerdem darin, daß obwohl der korrigierte Vorschubwert bereits bekannt ist, die nachfolgenden Wickel in gleicher Weise, also auch mit Basis- und Meßwickel mit ursprünglich vorgegebenen Schärschlittenvorschub gewikkelt werden müssen, um einen gleichen Aufbau aller nachfolgenden Schärbänder zu gewährleisten.

Aus der DE 40 07 620 C2 ist dabei bekannt, die Auftragsdicke mit Hilfe einer Laserlicht-Entfernungsmeßeinrichtung zu bestimmen, die auf eine gegen den Wickelaufbau gepreßte Andruckplatte gerichtet ist.

Der Erfindung liegt die Aufgabe zugrunde, ein Verfahren zum Schären von Fäden auf eine Schärtrommel zu schaffen, bei dem ein stufiger Wickelaufbau vermieden wird und bei dem nachfolgende Schärbänder mit dem einmal ermittelten korrigierten Schärrietvorschub gewickelt werden können.

Zur Lösung dieser Aufgabe dienen erfindungsgemäß die Merkmale des Anspruchs 1.

Die Erfindung sieht in vorteilhafter Weise vor, daß das Schären von Anfang an vollautomatisch und ohne Materialverlust erfolgen kann. Hierzu sind zu Beginn des Schärprozesses eine Start- sowie eine Lernphase vorgesehen. In der Startphase wird zunächst ein Anfangswert für die Vorschubgeschwindigkeit in Abhängigkeit von den Kettparametern, z.B. der Gesamtfadenzahl der Kettbreite und der Garnnummer bestimmt. Dieser vorläufige, theoretisch bestimmte Vorschubgeschwindigkeitswert wird zumindest für die erste Umdrehung der Schärtrommel als Vorschubgeschwindigkeitssignal verwendet. Die Lernphase beginnt entweder mit der Startphase oder im Anschluß an die Startphase, wobei in der Lernphase kontinuierlich berührungslos die Auftragsdicke des Schärbandes gemessen wird, indem eine Auftragsdicken-Meßeinrichtung in einem vorgegebenen, im wesentlichen konstanten Abstand von der Oberfläche des gerade aufgewickelten Schärbandes gehalten wird. Der im wesentlichen konstante Abstand von der Oberfläche der Fadenschar ist erforderlich, um die Auftragsdicken-Meßeinrichtung in ihrem optimalen Meßabstand von der Schärbandoberfläche zu halten, da es auf eine äußerst genaue Entfernungsmessung ankommt. Aus den Signalen der Auftragsdicken-Meßeinrichtung kann die Auftragsdicke ermittelt werden und in Abhängigkeit von der Auftragsdicke die Vorschubgeschwindigkeit frühestens ab der zweiten Umdrehung der Schärtrommel geregelt werden.

Die Dauer der Lernphase ist von der Stabilisierung der von der Regelung vorgegebenen Vorschubgeschwindigkeitssignalen abhängig. Diese Stabilisierung tritt je nach Garnqualität nach einer unterschiedlichen Anzahl von Umdrehungen, z.B. nach ca. 30 Umdrehungen ein. Wenn also eine gewisse Stabilisierung der Regelung erfolgt ist, wird eine vorbestimmte Anzahl von zuletzt erhaltenen Vorschubgeschwindigkeitssignalen herangezogen, um ein für die Arbeitsphase des Schärprozesses gültiges konstantes Vorschubgeschwindigkeitssignal festzulegen. Der gesamte restliche Schärprozeß wird mit dieser in der Lernphase bestimmten Vorschubgeschwindigkeit ausgeführt.

Es kann vorgesehen sein, daß zu Beginn der Lernphase die maximale Korrektur des Vorschubgeschwindigkeitssignals pro Meßzyklus der Auftragsdicken-Meßeinrichtung begrenzt wird. Auf diese Weise wird ein Aufschaukeln der Regelung verhindert. Die Korrektur des Vorschubgeschwindigkeitssignals erfolgt dann ggf. in mehreren Schritten in die gleiche Richtung, so daß ein starkes Überschwingen der Vorschubgeschwindigkeitssignale um den korrekten Vorschubgeschwindigkeitswert vermieden wird.

Vorzugsweise ist vorgesehen, daß eine Laserlicht-Entfernungsmeßeinrichtung als Auftragsdicken-Meßeinrichtung verwendet wird. Für eine optimale Regelung wird ein Meßgerät mit einer hohen Auflösung der Meßwerte benötigt. Die berührungslose Entfernungsmessung mit dem Laser ermöglicht eine Auflösung von ca. 30 µm.

Vorteilhaft kann vorgesehen sein, daß das konstante Vorschubgeschwindigkeitssignal in der Arbeitsphase auf den Mittelwert der in einer vorbestimmten Anzahl von Meßzyklen in der Lernphase erhaltenen Vorschubgeschwindigkeitssignale eingestellt wird, wenn eine ebenfalls vorgegebene, maximale Schwankungsbreite der geregelten Vorschubgeschwindigkeitssignale in der Lernphase unterschritten wird. Das Umschalten von der Lernphase in die Arbeitsphase erfolgt demzufolge dann, wenn die Standardabweichung, beispielsweise der letzten 10 oder 20 Vorschubgeschwindigkeitssignale, einen vorgegebenen maximalen Grenzwert unterschreitet.

Es ist vorgesehen, daß das konstante Vorschubgeschwindigkeitssignal zu Beginn der Arbeitsphase an die Steuerung rückgemeldet wird, um die erforderliche Windungsanzahl zur Einhaltung der an der Schärmaschine eingestellten Kettlänge zu ermitteln und der Motorsteuerung ein exaktes Zählsignal für den aktuellen Schärprozeß zu übergeben, der die Einhaltung der exakten Kettlänge garantiert. Dabei kann eine voreingestellte Windungsanzahl bei Bedarf korrigiert werden. Gleichzeitig kann die Steuerung bei Kapazitätsüberschreitung ein Warnsignal ausgeben. Wenn die Auftragshöhe überschritten wird kann eine automatische Abschaltung der Schärmaschine vorgesehen sein.

Die Auftragsdicken-Meßeinrichtung wird vorzugsweise synchron mit der Drehbewegung der Schärtrommeln und der Veränderung der Lage des Schärbandes bewegt. Dabei wird die Entfernungsmessung vorzugsweise auf die Mitte des Schärbandes gerichtet.
- Fig. 1: eine Konusschärmaschine im Aufriß und im Schema,
- Fig. 2: den Bandaufbau bei einer Konusschärmaschine,
- Fig. 3: eine Ansicht des Supports mit dem an dem Support angebrachten Antriebsmechanismus für die Höhenverstellung desselben, die Querverstellung des Schieberiets und die Verstellung der Auftragsdicken-Meßeinrichtung,
- Fig. 4: eine teilweise geschnittene Seitenansicht gemäß Fig. 3, und
- Fig. 5: die Steuerung der Schärmaschine.

Die Konusschärmaschine 1 weist eine Schärtrommel 2 mit einem zylindrischen Teil 3 und einen Konusteil 4 auf. Die Schärtrommel 2 wird in Lagern 6 von einem Grundrahmen 7 getragen. Der Grundrahmen 7 ist als Wagen ausgebildet und kann mittels der Laufräder 8 auf Schienen 9 hin- und hergefahren werden. Ein Motor 11 mit Drehimpulsgeber treibt mittels eines Übertragungsgliedes 12 und einem Riemenrad 13 die Welle 5 und damit die Schärtrommel 2 an, wobei eine Bremse 14 für eine Bremsscheibe 15 vorgesehen ist. Mit 16 ist der Fahrmotor bezeichnet. Ein weiterer Motor 17 treibt eine Gewindeleitspindel 18 an, von der ein Support 20 längs der Schärtrommel 2 mittels einer Spindelmutter 19 hin- und herverschoben werden kann. Der Support 20 weist einen Schärschlitten 21 auf, der auf Führungen längs der Schärtrommel 2 mittels der Spindel 18 hin- und herverschoben werden kann. An dem Schärschlitten 21 ist ein weiterer Schlitten 23 höhenverstellbar angebracht. Der weitere Schlitten 23 trägt den Antriebsmechanismus für die Bewegung eines Schieberietes 25 quer zur Schärtrommel 2 und für die Höhenverstellung des weiteren Schlittens 23 mit den daran angebrachten weiteren Teilen, sowie einen Arm 48, der eine Auftragsdicken-Meßeinrichtung 55 orthogonal über der Trommelachse der Schärtrommel 2 in etwa mittig über dem gerade aufzuwickelnden Schärband hält.

Ein Motor 28 treibt mittels der Übertragungsglieder 29,30 eine Welle 31 an, von der mehrere Antriebe abgeleitet sind. Das Schieberiet 25 befindet sich auf einem Kreuzschlitten 32. Von der Welle 31 führt ein Übertragungsglied 33 zu einem Schneckentrieb 34, der eine Gewindespindel 35 antreibt, die den Schlitten 32 in Querrichtung zu der Längsachse der Trommel 2 verschieben kann. Das Schieberiet 25 sitzt auf einer Spindel 37, die von einem eigenen Motor 38 angetrieben wird, der an dem Schlitten 32 befestigt ist. Die Verschiebung des Rietes 25 in Längsrichtung zur Trommel 2 ist also unabhängig von der Verschiebung quer zur Trommelachse.

Auf der Welle 31 befindet sich ein Zahnrad 40, das mit einem weiteren Zahnrad 41 kämmt, dessen Welle 42 mit einem Schneckentrieb 43 verbunden ist, der die Spindel 44 antreibt. Die Spindelmutter 45 ist an dem Supportschlitten 21 befestigt, so daß bei Betätigung der Spindel 44 der Schlitten 23 in der Höhe verschoben wird.

Fig. 2 zeigt den Wickelbau des ersten Schärbandes bei einem Konusteil 4 mit einem Konuswinkel α zur Trommelachse von 15°.

Mit h wird die Auftragshöhe pro Trommelumdrehung bezeichnet, so daß sich der theoretische Vorschub sᵥ pro Trommelumdrehung aus${\text{s}}_{\text{v}} \text{= h/tan α}$ berechnet.

Das Verfahren zum Schären von Fäden läuft insofern automatisch ab, als vom Beginn des Schärprozesses an ohne Unterbrechung des Wickelvorgangs die gesamte Kette aufgewickelt werden kann, wobei auch der erste Wickel von Anfang an mit einer optimalen Vorschubgeschwindigkeit gewickelt wird.

In der Startphase gibt der Steuerungsrechner 64 ein Anfangssignal für die Vorschubgeschwindigkeit sᵥ an eine Synchronlaufsteuerung 62, die ihrerseits die Antriebe 17 und 28, das ist der Supportmotor und der Motor für die Höhenverstellung, synchron zu der Trommeldrehung steuert. Der Anfangswert berechnet sich aus den Kettparametern, z.B. der Gesamtfadenzahl der Kettbreite und der Garnnummer, indem beispielsweise die Gesamtfadenzahl durch die Kettbreite und die Garnnummer dividiert wird. Der sich ergebende Anfangswert für die Vorschubgeschwindigkeit wird nur für die erste oder die ersten Umdrehungen benötigt.

Dieser erste vorläufige Vorschubwert stellt dabei bereits eine sehr gute Näherung an den endgültigen, noch festzustellenden Vorschubwert dar, so daß das Aufschären praktisch von der ersten Wickellage an mit dem erforderlichen Vorschubwert erfolgt.

Spätestens ab der zweiten Umdrehung beginnt die Lernphase, in der mit Hilfe der Auftragsdicken-Meßeinrichtung 55 kontinuierlich berührungslos die Auftragsdicke des Schärbandes erfaßt wird, indem ein Abstandsignal an einen Vorschubrechner 60 weitergeleitet wird. Gleichzeitig erfassen zwei mit umfangsmäßigen Abstand von einander am Trommelumfang angeortete Initiatoren 66,68 die Drehbewegung der Schärtrommel 2 sowie deren Drehrichtung. Die Initiatoren geben ihre Signale ebenfalls an den Vorschubrechner 60 weiter und starten diesen.

Ab der zweiten Trommelumdrehung erhält der Vorschubrechner Auftragsdicken-Meßsignale, aus denen der Vorschubrechner 60 korrigierte Vorschubgeschwindigkeiten bestimmen kann und ein Regelsignal sᵥ-Regel an die Synchronlaufsteuerung 62 weitergeben kann, die mit den Motoren 17 und 28 die Vorschubgeschwindigkeit und die Höhe des Schärriets 25 ändern können. Die Auftragsdicken-Meßeinrichtung 55 wird dabei aufgrund der Befestigung an dem Schlitten 23 mitbewegt. Die Auftragsdicken-Meßeinrichtung 55 wird außerdem in Höhenrichtung verstellt, und zwar so, daß ein im wesentlichen konstanter Abstand von ca. 50 mm von der Schärbandoberfläche eingehalten wird. Auf diese Weise befindet sich die Laserlicht-Entfernungsmeßeinrichtung, die als Auftragsdicken-Meßeinrichtung 55 verwendet wird, stets im optimalen Meßbereich, so daß mit sehr hoher Genauigkeit der Abstand des Meßkopfes zur Schärbandoberfläche und damit die Auftragsdicke berührungslos gemessen werden kann. Die Auflösung der Laserlicht-Entfernungsmeßeinrichtung beträgt ca. 30 µm. Ein eventueller Schlag der Schärtrommel 2 kann herausgefiltert und bei der Auftragsdickenmessung berücksichtigt werden.

In der Lernphase fallen ca. alle 40 ms neue Meßwerte zur Auftragsdicke an. Zu Beginn der Auftragsdickenmessung wird zweckmäßigerweise der Umfang der Korrektur der Vorschubgeschwindigkeitssignale begrenzt, um Regelschwingungen zu vermeiden. Nach einer bestimmten Anzahl von Trommelumdrehungen stabilisieren sich die geregelten Vorschubgeschwindigkeitssignale, indem die Schwankungsbreite aufeinanderfolgender Signale sich verringert. Nach Stabilisierung der geregelten Vorschubgeschwindigkeitssignale, z.B. nach 20 bis 30 Umdrehungen der Trommel, kann in Abhängigkeit von einem Grenzwert für die Standardabweichung oder anderen Grenzwerten die Lernphase beendet werden und der Mittelwert der letzten Vorschubgeschwindigkeitssignale als für den restlichen Schärprozeß verbindliches, konstantes Vorschubgeschwindigkeitssignal vorgeschrieben werden. Es ist damit sichergestellt, daß eine optimale Vorschubgeschwindigkeit automatisch ermittelt und einheitlich für den gesamten Schärprozeß herangezogen wird. In der Arbeitsphase werden also alle nachfolgenden Schärbänder von Anfang an ohne erneute Messung der Auftragsdicke mit diesem endgültigen Vorschub geschärt. Gegenüber dem ersten Schärband ergibt sich für die nachfolgenden Schärbänder kein unterschiedlicher Aufbau des Wickels, da der endgültige Vorschub bereits nach wenigen Wickellagen eingestellt worden ist.

Der nach Abschluß der Lernphase und zu Beginn der Arbeitsphase festgelegte Endwert des Vorschubgeschwindigkeitssignals wird an den Steuerungsrechner 64 von dem Vorschubrechner 60 zurückgemeldet, damit der Steuerungsrechner 64 die exakte Windungsanzahl bestimmen kann, um die an dem Bedienfeld 56 der Steuerung eingestellte Kettlänge exakt einzuhalten.

## Patentansprüche

1. Verfahren zum Schären von Fäden auf eine Schärtrommel (2) einer Schärmaschine (1), bei dem nach Einstellung einer vorläufigen, mit der Drehzahl der Schärtrommel (2) synchronisierten Vorschubgeschwindigkeit für ein Schärriet (25) die Auftragsdicke des Schärwickels mehrfach abgetastet wird und in Abhängigkeit von der Anzahl der Umdrehungen der Schärtrommel (2) und der sich dann ergebenden Auftragsdicke eine korrigierte Vorschubgeschwindigkeit eingestellt wird, mit der der Schärwickel vollständig aufgewickelt wird, wobei
- in einer Startphase in Abhängigkeit von Kettparametern, z.B. der Gesamtfadenzahl, der Kettbreite und der Garnnummer, eine theoretisch richtige Vorschubgeschwindigkeit als Anfangswert für mindestens die erste Umdrehung der Schärtrommel (2) bestimmt wird,
- in einer Lernphase im Anschluß an die Startphase oder auch während der Startphase kontinuierlich berührungslos die Auftragsdicke des ersten Schärbandes gemessen wird, indem eine Auftragsdicken-Meßeinrichtung (55) in einem vorgegebenen, im wesentlichen konstanten Abstand von der Oberfläche des gerade aufgewickelten Schärbandes gehalten wird, wobei in Abhängigkeit von den Signalen der Auftragsdicken-Meßeinrichtung die Auftragsdicke ermittelt und entsprechend der Auftragsdicke die Vorschubgeschwindigkeit frühestens ab der zweiten Umdrehung der Schärtrommel (2) geregelt wird, und
- in einer Arbeitsphase nach Abschluß der Lernphase nach Stabilisierung des geregelten Vorschubgeschwindigkeitssignals aus den zuletzt erhaltenen Vorschubgeschwindigkeitssignalen eine konstante Vorschubgeschwindigkeit für den restlichen Schärprozeß bestimmt wird.

2. Verfahren nach Anspruch 1, dadurch gekennzeichnet, daß zu Beginn der Lernphase die maximale Korrektur des Vorschubgeschwindigkeitssignals pro Meßzyklus der Auftragsdicken-Meßeinrichtung (55) begrenzt wird.

3. Verfahren nach einem der Ansprüche 1 oder 2, dadurch gekennzeichnet, daß als Auftragsdicken-Meßeinrichtung (55) eine Laserlicht-Entfernungsmeßeinrichtung verwendet wird.

4. Verfahren nach einem der Ansprüche 1 bis 3, dadurch gekennzeichnet, daß das konstante Vorschubgeschwindigkeitssignal in der Arbeitsphase auf den Mittelwert der in einer vorbestimmten Anzahl von Meßzyklen in der Lernphase sich ergebenden Vorschubgeschwindigkeitssignale eingestellt wird, wenn eine ebenfalls vorgegebene maximale Schwankungsbreite der Vorschubgeschwindigkeitswerte in der Lernphase unterschritten wird.

5. Verfahren nach einem der Ansprüche 1 bis 4, dadurch gekennzeichnet, daß in Abhängigkeit von der eingestellten konstanten Vorschubgeschwindigkeit die Windungsanzahl ermittelt wird, um für den aktuellen Schärprozeß die Einhaltung der exakten Kettlänge zu sichern.

6. Verfahren nach einem der Ansprüche 1 bis 5, dadurch gekennzeichnet, daß die Auftragsdicken-Meßeinrichtung (55) synchron mit der Drehbewegung der Schärtrommel (2) und der Veränderung der Lage des Schärbandes bewegt wird.

## Claims

1. Method for the warping of yarns onto a warp cylinder (2) of a warping machine (1), in which, after a provisional feed speed synchronized with the rotational speed of the warp cylinder (2) has been set for a warping reed (25), the applied thickness of the warp package is sensed many times and a corrected feed speed, at which the warp package is wound on completely, is set as a function of the number of revolutions of the warp cylinder (2) and of the applied thickness then obtained, in a starting phase a theoretically correct feed speed being determined, as an initial value for at least the first revolution of the warp cylinder (2), as a function of warp parameters, for example the total number of yarns, the warp width and the yarn linear density, in a learning phase after the starting phase or during the starting phase the applied thickness of the first warp section being continuously measured contactlessly, in that an applied-thickness measuring device (55) is maintained at a predetermined essentially constant distance from the surface of the warp section just wound on, the applied thickness being determined as a function of the signals from the applied-thickness measuring device and the feed speed being regulated according to the applied thickness at the earliest from the second revolution of the warp cylinder (2), and,
in a working phase after the conclusion of the learning phase, after the regulated feed-speed signal has been stabilized, a constant feed speed for the remaining warping process being determined from the feed-speed signals last obtained.

2. Method according to Claim 1, characterized in that, at the commencement of the learning phase, the maximum correction of the feed-speed signal per measuring cycle of the applied-thickness measuring device (55) is limited.

3. Method according to one of Claims 1 or 2, characterized in that a laser-light distance-measuring device is used as an applied-thickness measuring device (55).

4. Method according to one of Claims 1 to 3, characterized in that the constant feed-speed signal in the working phase is set to the average value of the feed-speed signals obtained in a predetermined number of measuring cycles in the learning phase when the range of fluctuation of the feed-speed values falls below a likewise predetermined maximum value in the learning phase.

5. Method according to one of Claims 1 to 4, characterized in that the number of turns is determined as a function of the set constant feed speed, in order to ensure that the exact warp length is maintained for the current warping process.

6. Method according to one of Claims 1 to 5, characterized in that the applied-thickness measuring device (55) is moved synchronously with the rotational movement of the warp cylinder (2) and with the variation in the position of the warp section.

## Revendications

1. Procédé pour l'ourdissage de fils sur un tambour d'ourdissoir (2) d'un métier à ourdir (1) dans lequel après réglage d'une vitesse d'avancement provisoire, synchronisée avec le nombre de tours du tambour d'ourdissoir (2) pour un empeigne d'ourdissoir (25), il est procédé à plusieurs reprises à la détection de l'épaisseur d'application de la boucle d'ourdissage et une vitesse d'avancement corrigée est réglée en fonction du nombre de tours du tambour d'ourdissoir (2) et de l'épaisseur d'application en résultant, vitesse d'avancement avec laquelle la boucle d'ourdissage est complètement enroulée,
- dans une phase de départ, en fonction des paramètres de chaîne, par exemple du nombre total de fils, de la largeur de chaîne et du numéro de fil, une vitesse d'avancement théoriquement exacte étant déterminée comme valeur de départ pour au moins le premier tour du tambour d'ourdissoir (2),
- dans une phase d'adaptation, consécutivement à la phase de départ ou également pendant la phase de départ, il est mesuré de façon continue sans contact l'épaisseur d'application de la première bande d'ourdissage, tandis qu'un dispositif de mesure d'épaisseur d'application (55) est maintenu en espacement prédonné, sensiblement constant par rapport à la surface de la bande d'ourdissage qui vient d'être enroulée, en fonction des signaux du dispositif de mesure d'épaisseur d'application, il est procédé à la détermination de l'épaisseur d'application et de façon correspondante à l'épaisseur d'application, on règle la vitesse d'avancement au plus tôt à partir du deuxième tour de tambour d'ourdissoir (2), et
- dans une phase de travail, à la fin de la phase d'adaptation, après stabilisation du signal de vitesse d'avancement régulé à partir des signaux de vitesse d'avancement reçus en dernier, il est déterminé une vitesse d'avancement constante pour le procédé d'ourdissage restant.

2. Procédé selon la revendication 1, caractérisé en ce que la correction maximum du signal de vitesse d'avancement par cycle de mesure du dispositif de mesure d'épaisseur d'application (55) est limitée au début de la phase d'adaptation.

3. Procédé selon l'une des revendications 1 ou 2, caractérisé en ce qu'en tant que dispositif de mesure d'épaisseur d'application (55), on utilise un dispositif de mesure d'éloignement de lumière laser.

4. Procédé selon l'une des revendications 1 à 3, caractérisé en ce que le signal de vitesse d'avancement constant dans la phase de travail est réglé à une valeur moyenne des signaux de vitesse d'avancement obtenus dans la phase d'adaptation des cycles de mesure dans un nombre prédéterminé lorsqu'une largeur d'oscillation maximum éventuellement prédonnée des valeurs de vitesse d'avancement est franchie dans la limite inférieure au cours de la phase d'adaptation.

5. Procédé selon l'une des revendications 1 à 4, caractérisé en ce que l'on détermine le nombre de spires en fonction de la vitesse d'avancement constante régulée pour assurer le maintien de la longueur de chaîne exacte pour le procédé d'ourdissage en cours.

6. Procédé selon l'une des revendications 1 à 5, caractérisé en ce que le dispositif de mesure d'épaisseur d'application (55) se déplace de façon synchrone avec le mouvement rotatif du tambour d'ourdissoir (2) et de la modification de la position de la bande d'ourdissage.
